# EUROPÄISCHE PATENTSCHRIFT

(11) **EP 1 278 637 B1**
(45) Veröffentlichungstag und Bekanntmachung des Hinweises auf die Patenterteilung: **22.11.2006**
(21) Anmeldenummer: 01938111.0
(22) Anmeldetag: 12.04.2001
(51) Int. Cl.: B41F 31/04

(54) **DOSIERSYSTEM ZUM EINFÄRBEN VON WALZEN IN EINER DRUCKMASCHINE**
DOSING SYSTEM FOR INKING UP ROLLERS IN A PRINTING MACHINE
SYSTEME DE DOSAGE PERMETTANT D'ENCRER LES ROULEAUX D'UNE IMPRIMEUSE

(30) Priorität: 26.04.2000 DE 10020510
(43) Veröffentlichungstag der Anmeldung: 29.01.2003
(73) Patentinhaber: MAN Roland Druckmaschinen AG, 63075 Offenbach (DE)
(72) Erfinder: ZSCHETZSCHE, Hubert, 63073 Offenbach (DE); HUMMEL, Peter, 63069 Offenbach (DE); ORTNER, Robert, 63755 Alzenau (DE)
(86) Internationale Anmeldenummer: PCT/EP2001/004229
(87) Internationale Veröffentlichungsnummer: WO 2001/081086

(56) Entgegenhaltungen:
- EP-A- 0 309 681
- EP-A- 0 752 311
- DE-A- 2 856 088
- DE-A- 19 938 301
- DE-U- 8 401 569

## Beschreibung

Die Erfindung betrifft ein Dosiersystem zum Einfärben von Walzen in einer Druckmaschine, mit wenigstens einem zu einem Platten- oder Formzylinder führenden Walzenzug, wobei die Walzen mittels Farbe oder Lack aus einem Vorratsbehälter einfärbbar sind, nach dem Oberbegriff des Hauptanspruches. Die Erfindung ist bevorzugt im Farbwerk einer Druckmaschine mit zwischen einer Farbkastenwalze und einer nachgeordneten Farbwerkswalze drehbar angeordneten Walze einsetzbar, insbesondere in einem Filmfarbwerk oder einem Heberfarbwerk.

### [Stand der Technik]

Eine Druckmaschine mit einem Heberfarbwerk ist aus DE 37 06 602 A1 bekannt. Hierbei ist eine Farbkastenwalze mit einem ein Dosiersystem für die Druckfarbe aufweisenden Farbkasten in Funktionsverbindung, wie dies beispielsweise aus DE 27 11 553 A1 bekannt ist. Bei Druckmaschinen mit einem Heberfarbwerk wird die Druckfarbe von einer Farbkastenwalze durch Hin- und Herpendeln einer Farbheberwalze periodisch in Streifen abgenommen und einer Farbwerkswalze des nachgeordneten Walzenzuges zugeführt. Bedingt durch die unterschiedlichen Umfangsgeschwindigkeiten von Farbkastenwalze und Farbwerkswalze besteht bei Heberfarbwerken das Problem, dass die Farbheberwalze bei jedem Auftreffen (Anlegen) an die Farbkastenwalze oder die Farbwerkswalze verzögert oder beschleunigt wird. Bei diesem Auftreffen bzw. Abheben der Heberwalze entsteht in Verbindung mit einer einhergehenden Farbspaltung in der Kontaktzone der Walzen zusätzlich auf der Farbkastenwalze bzw. auf der Farbwerkswalze eine ungleichmäßige Farbführung während des Farbtransportes der Druckfarbe, die sich im Druck qualitätsmindernd auswirkt. Durch die Farbspaltung der Druckfarbe zwischen Farbkastenwalze und Farbheberwalze sowie zwischen Farbheberwalze und nachgeordneter Farbwerkswalze entstehen auf den Walzenoberflächen unebene Oberflächentopographien der verbliebenen Farbe, die zu Qualitätsbeeinträchtigungen auf dem Bedruckstoff führen.

Aus DE 38 04 204 A1 ist ein Farbwerk einer Druckmaschine mit einer Filmwalze bekannt. Eine derartige Filmwalze ist für den Farbtransport über einen Filmspalt (erste Kontaktzone) in Kontakt mit der Farbkastenwalze sowie in einer zweiten Kontaktzone mit der nachgeordneten Farbwerkswalze, des nachgeordneten Walzenzuges ausgebildet, so dass ein kontinuierlicher Farbtransport von Druckfarbe zwischen der Farbkastenwalze und der Farbwerkswalze des Walzenzuges im Farbwerk realisierbar ist. Der Filmwalze ist zusätzlich eine Zwischenwalze in Kontakt zugeordnet, wobei dieser Zwischenwalze eine Rakelwalze nachgeordnet ist. An der Rakelwalze liegt eine einstellbare Rakel an, die Rakel ist abhängig vom Sujet oder in Intervallen an die Rakelwalze an- bzw. abstellbar. Die von der Rakelwalze abgerakelte Druckfarbe gelangt dabei in den Farbkasten zurück. Dieses Filmfarbwerk dient der Minimierung der Mindestfarbmenge durch Entnahme einer Teilmenge von Farbe aus einem Farbwerk und ist durch den zusätzlichen Einsatz von Walzen (Zwischenwalze, Rakelwalze) relativ aufwendig. In den Kontaktzonen von Farbkastenwalze und Filmwalze und Filmwalze und nachgeordneter Farbwerkswalze erfolgt analog zum beschriebenen Heberfarbwerk pro Kontaktzone eine Farbspaltung der Druckfarbe, so dass auch bei Filmfarbwerken auf den Walzenoberflächen unebene Oberflächentopographien der Farbe entstehen, die zu einer Beeinträchtigung der Druckqualität auf dem Bedruckstoff führt.

Weiterhin ist aus DE 196 09 946 A1 eine Druckmaschine mit einer Auftragvorrichtung zum Einfärben einer Walze eines Farbwerkes bekannt. Die Auftragvorrichtung besteht aus einem Farbe oder Lack oder ein vergleichbares Medium aufweisenden Vorratsbehälter, welcher mit einer Dosierrolle in Funktionsverbindung ist. Die Dosierrolle ist zur Farbübertragung mit einer antreibbaren Walze in Reibkontakt und bildet somit eine Kontaktzone in der eine Farb- bzw. Lackspaltung erfolgt.

Gemäß DE 42 41 809 A1 ist eine Druckmaschine mit einer Einrichtung zum Einfärben von Walzen bekannt, die Farbe aus einem Vorratsbehälter unter Druckluft zonal in Achsrichtung der Walze auf deren Mantelfläche zuführt. Dabei erfolgt kein Kontakt seitens der Einrichtung mit der Mantelfläche der zugeordneten, einzufärbenden Walze. Die zonenweise aufgebrachte Farbe bildet auf der Mantelfläche der eingefärbten Walze eine unterschiedliche Farbmenge aus, welche eine unebene Oberflächentopographie der Farbe aufweist.

Eine derart unebene Oberflächentopographie der Farbe auf der Mantelfläche einer Walze entsteht beim Abreißen der Farbe, beispielsweise beim Austreten der Farbe aus einem Vorratsbehälter und Auftreffen auf einer Mantelfläche oder nach einem Farbspaltungsvorgang (Teilung der Farbschicht) in der Kontaktzone zweier Walzen bzw. der Kontaktzone einer Walze mit einem Abstreifsystem, beispielsweise einem Farbdosiersystem.

Aus DE 199 38 301 A1 ist ein Farbwerk für eine Druckmaschine zum gleichmäßigen Auftragen von Farbe bekannt. Ausgehend davon, dass am durch zwei Walzen gebildeten Walzenspalt eine Spannung besteht, ergibt sich eine ungleichmäßige Farbübertragung. Eine derartige Spannung beeinflusst beispielsweise den Liniendruck im Walzenspalt zweier Walzen und diese unterschiedlichen Liniendrücke bewirken beispielsweise eine ungleichmäßige Farbübertragung, welche sich auf dem Bedruckstoff als ungleichmäßig aufgetragener Farbfilm zeigt. Zur Verbesserung der Farbübertragung ist wenigstens einer Farbwerkswalze ein Ausstreichelement zugeordnet, welches eine

Abscherwirkung der Farbe erzielt. Bevorzugt ist das Ausstreichelement einer dem Plattenzylinder benachbarten Farbauftragwalze und/oder einer Farbreiberwalze zugeordnet.

Ein Farbwerk zum Einfärben der auf einem Plattenzylinder fixierten Platte ist gemäß DE 84 01 569.1 U1 bekannt. Eine Dosiervorrichtung, bestehend aus einer Dosierleiste oder einem Flächenrakel oder einer Dosierwalze, bildet einen relativ dicken, gleichmäßigen Farbfilm auf der benachbarten Farbwalze aus. Von der Farbwalze tropft unter Einwirkung von Scherkräften überschüssige Farbe in einen Farbbehälter zurück.

Aus DE 28 56 088 A1 ist ein weiteres Farbwerk bekannt, welches eine in einen Farbkasten eintauchende Farbkastenwalze aufweist. Dieser Farbkastenwalze sind anstellbare, spiegelbildlich zueinander gelagerte Rakelwalzen zugeordnet, welche als Farbdosierelemente wirken.

Zur Verarbeitung eines Gemisches von Farbe und Feuchtmittel ist ein Flachdrucksystem aus EP 0309 681 A2 bekannt. Einer Tauchwalze wird in einem Kreislauf eine Mischung aus Farbe und Feuchtmittel zugeführt. Die Tauchwalze schöpft das Gemisch und überträgt dieses an eine benachbarte Rasterwalze, welche über nachgeordnete Formwalzen mit einem Plattenzylinder in Wirkverbindung stehen. Der Rasterwalze ist zumindest ein Rakel zum Abstreifen der überschüssigen Mischung aus Farbe und Feuchtmittel zugeordnet. Das überschüssige Gemisch wird in Richtung der Tauchwalze in den Kreislauf zurückgeführt.

### [Aufgabe der Erfindung]

Der Erfindung liegt die Aufgabe zu Grunde, ein Dosiersystem der eingangs genannten Art zu schaffen, das mit geringem Aufwand eine gleichmäßige, stabile Farbführung (bzw. Lackführung) auf zumindest einer Walzenoberfläche erreicht und die Druckqualität spürbar verbessert.

Die Aufgabe wird erfindungsgemäß durch die Ausbildungsmerkmale des unabhängigen Anspruches gelöst. Weiterbildungen ergeben sich aus den abhängigen Ansprüchen.

Es wurde gefunden, dass auf der Mantelfläche einer farbführenden (der Begriff schließt auch eine lackführende Walze ein) Walze nach dem Abreißen (Abscheren) von Farbe (oder Lack) in einer Kontaktzone keine gleichmäßige Farb- / Lackverteilung - über die Walzenbreite betrachtet - vorliegt. Auf der Walze liegt eine unebene Oberflächentopographie der Farbe (des Lackes) vor, welche durch Farbspitzen bzw. Farbkuppen und Farbtäler (bzw. Lackspitzen, Lackkuppen, Lacktäler) auf der Mantelfläche einer farbführenden Walze charakterisiert ist. Beispielsweise liegt bei einer Farbkastenwalze, nach der Farbspaltung (Auftrennen der Farbschicht) in einer Kontaktzone mit einer weiteren Walze, beispielsweise einer Heber- oder Filmwalze, durch Abreißen von Farbe/Lack, insbesondere beim fadenförmigen Abreißen, keine gleichmäßige Farb-/ Lackverteilung über die Walzenbreite betrachtet vor, sondern eine unebene Oberflächentopographie der Restfarbe (bzw. des Restlackes) auf der Mantelfläche der Farbkastenwalze. Dies gilt auch bei innerhalb eines Farbdosiersystems von Farbdosierelementen erzeugten Farbzonen mit zonal definierter Schichtdicke, da auch hier ein Abreißen von Farbe oder Lack in Folge der die Farbe (den Lack) trennenden Scherkräfte auftritt.

Ein erster Vorteil der Erfindung ist darin begründet, dass bei einer unebenen Oberflächentopographie (Spitzen, Kuppen und Täler) von Farbe (Lack), welche aus einem vorhergegangenen Abreißen von Farbe (Lack) resultiert, wenigstens einer farbführenden (bzw. lackführenden) Walze zumindest eine Plattiereinrichtung umfangsseitig zugeordnet ist. Die Plattiereinrichtung bewirkt eine Formänderung (plastische Formgebung) der Farbspitzen bzw. Farbkuppen und der Farbtäler (bzw. Lackspitzen, Lackkuppen, Lacktäler) innerhalb der vorliegenden Oberflächenstruktur der Farbe (bzw. des Lackes). Die Formänderung stellt eine Mikroumformung der Oberflächenstruktur der Farbe (des Lackes) dar. Bei einer derartigen Formänderung der Oberflächenstruktur der Farbe (des Lackes) gleiten die Farbspitzen bzw. Farbkuppen (Lackspitzen, Lackkuppen) in die Farbtäler (Lacktäler), d.h. innerhalb der Farbschicht des Farbgefüges (des Lackgefüges) erfolgen Abgleitvorgänge, die die plastische Formgebung bewirken, so dass eine annähernd ebene Oberflächentopographie in einer definierten Schichtdicke erzielbar ist

Erfindungsgemäß bei der plastischen Formgebung durch eine Plattiereinrichtung ist es, dass die Farbe bzw. der Lack keiner Abscherwirkung (Scher- bzw. Zerteilwirkung) unterliegt, da eine Abscherwirkung wiederum zu einem ungewollten Abreißen von Farbe bzw. Lack und damit zu einer unebenen Oberflächentopographie führt.

Die mittels der Plattiereinrichtung erzielte relativ ebene Oberflächentopographie von Farbe (bzw. Lack) bewirkt, dass Farb-/ Lackdichteschwankungen auf dem Bedruckstoff deutlich reduzierbar sind, so dass die Druck-/ Glanz- bzw. Versiegelungsqualität spürbar verbessert ist. Im Ergebnis liegt eine ebene Oberflächentopographie der Farbe bzw. Restfarbe bzw. des Lackes auf der Mantelfläche der jeweiligen Walze über die Walzenbreite vor bevor die Walze mit einer nachfolgenden Kontaktzone (z.B. einer Spaltstelle) in Kontakt kommt.

Mit einer derartigen Plattiereinrichtung ist diese unebene Oberflächentopographie der Farbe bzw. Restfarbe bzw. des Lackes deutlich auf der zugeordneten Walze, beispielsweise der Farbkastenwalze, eingeebnet, so dass eine gleichmäßige Oberflächentopographie der Farbe bzw. Restfarbe bzw. des Lackes für eine gleichmäßige, stabile Farb-/ Lackführung im Walzenzug erzielbar ist.

Beim Einsatz einer Plattiereinrichtung, insbesondere an einer Farbkastenwalze, wird in deutlich verringertem Maße ein Überschuss an beispielsweise Druckfarbe im Dosierspalt (Spalt zwischen Farbdosiersystem, z.B. Farbschiebern, und Farbkastenwalze) durch den Dosierspalt hindurchgezogen.

Von Vorteil ist ebenso, dass insbesondere die sich während des Druckvorganges ändernden Parameter, wie beispielsweise Druckgeschwindigkeit, Temperatur, Farbmenge, hydrodynamischer Druck im Farbkasten sowie die Viskosität der Druckfarbe bzw. des Lackes, als mögliche Störgrößen erfindungsgemäß durch den Einsatz einer Plattiereinrichtung spürbar reduziert sind.

Ein weiterer Vorteil besteht darin, dass die erfindungsgemäße Plattiereinrichtung nicht auf eine Farbkastenwalze beschränkt ist. Vielmehr ist die Anordnung von Plattiereinrichtungen auch bei weiteren farbführenden (einschließlich lackführenden) Walzen eines Farbwerkes realisierbar. Hierbei ist erfindungsgemäß jeweils zumindest eine Plattiereinrichtung einer Walze zugeordnet. Alternativ sind auch mehrere Plattiereinrichtungen zu einer Walze anordbar.

Es ist ebenso vorteilhaft, dass mittels der Plattiereinrichtung gleichmäßig eingeebnete Oberflächen der Farbe bzw. Restfarbe bzw. des Lackes zu gleichmäßigen Verhältnissen bei der nachfolgenden Farb-/Lackspaltung (im Farbdosiersystem) im Farbkasten bzw. zu gleichmäßigen Spaltungsverhältnissen zwischen benachbarten Walzen (Kontaktzonen) selbst führen und somit die Druckqualität spürbar verbessert wird. Mit der Einebnung von Farbe bzw. Lack auf der Mantelfläche einer Walze wird eine homogene Farbschicht geschaffen, die besser dosierbar ist. Dabei ist eine geringere Abstandsstellung der Farbdosierelemente des Farbdosiersystems zur Walze bei gleicher Farbdichte (Lackdichte) realisierbar und es ist ein kontinuierlicher Farbfluss erzielbar.
Weiterhin reduziert das erfindungsgemäße Farbwerk durch die unabhängig steuerbare Drehzahl und ggf. Drehrichtung der Walze, beispielsweise der Filmwalze, in erheblichen Maße die Störung des Farbflusses wodurch eine bessere Anpassung des Farbflusses an die Druckgeschwindigkeit erreichbar ist.

Weiterhin besteht je nach Geometrie des Walzenzuges im Farbwerk die Möglichkeit der Einsparung von Farbwalzen. Dadurch ist eine gleichmäßigere Oberflächentopographie der Restfarbe bzw. des Restlackes auf einer Walze bei weniger Spaltstellen zur Erreichung definierter Schichtdicken des Farbfilmes auf dem Plattenzylinder erzielbar. Hiermit ist auch eine Verkürzung des Walzenzuges realisierbar.

Die Plattiereinrichtung dient der Schaffung einer relativ ebenen Oberflächentopographie auf der Mantelfläche einer zugeordneten farb- oder lackführenden Walze. In dem Bereich der Plattiereinrichtung ist ein Abreißen/Abscheren von Farbe bzw. Lack auf der Mantelfläche der entsprechenden Walze zu vermeiden, da sonst wiederum unebene Oberflächentopographien entstehen. Die Ausbildung der Plattiereinrichtung ist nicht auf eine oder mehrere mechanische Plattiereinrichtung(en) mit einem oder mehreren Plattierelement(en) beschränkt.

### [Beispiele]

Die Erfindung soll an einem Ausführungsbeispiel näher erläutert werden. Dabei zeigen schematisch:
- Fig. 1: die Anordnung eines Dosiersystems zum Einfärben eines Farbwerkes,
- Fig. 2: ein Farbdosiersystem in Funktionsverbindung mit einer Farbkastenwalze,
- Fig. 3: ein Dosiersystem mit einer Farbkastenwalze und einer Farbspendeeinrichtung,
- Fig. 4 a,b: Darstellungen von Oberflächentopographien.

Das Offsetdruckwerk einer Bogenrotationsdruckmaschine besteht im wesentlichen aus einem Farbwerk mit einer mit einem Farbkasten 9 mit einem Farbdosiersystem 8, z.B. Farbschiebem, in Funktionsverbindung stehenden Farbkastenwalze 1, weiterhin einer Heberwalze 2 oder einer Filmwalze 6 und einer als ersten Farbreiberwalze (rotativ und axial changierend antreibbar) ausgebildeten Farbwerkswalze 3 eines nachgeordneten Walzenzuges 7. Dieser Walzenzug 7 führt zum Plattenzylinder (oder Formzylinder) und weist bekanntlich eine Mehrzahl von Walzen auf, von denen beispielhaft die zweite Farbreiberwalze 5 (rotativ und axial changierend antreibbar) mit dazwischen liegenden Übertragwalzen 4 aufgeführt sind (Fig. 1).

Wenigstens einer Walze (1 bis 6) des Farbwerkes ist an deren Mantelfläche zumindest eine Plattiereinrichtung 12 nach einer Kontaktzone 10, in der ein Farbabriss bzw. eine Farbspaltung erfolgt ist, an die Mantelfläche der Walze (1 bis 6) anstellbar - und bevorzugt abstellbar - benachbart zugeordnet. Die Plattiereinrichtung 12 erstreckt sich dabei im wesentlichen parallel über eine volle Walzenbreite 15.

Bevorzugt ist die Plattiereinrichtung 12 dabei mittels einer Kraft F an die Mantelfläche der zugeordneten Walze (Walze 1 bis 6) anstellbar. Mittels der Plattiereinrichtung 12 ist bevorzugt eine gleichmäßige Flächenpressung über die Walzenbreite 15 (Walze 1 bis 6) auf die Farbe bzw. Restfarbe, alternativ die den Lack führende Mantelfläche der Walze 1 - 6 aufbringbar.

In einer bevorzugten Ausbildung ist in Drehrichtung der Walze 1 bis 6 die Plattiereinrichtung 12 in ihrer Richtung tangenten- oder sekantenförmig an die Mantelfläche der Walze 1 - 6 anstellbar.

Eine derartige Plattiereinrichtung 12 ist durch ein sich über die Walzenbreite 15 erstreckendes, in Drehrichtung der Walze 1 bis 6 bevorzugt tangential positiv angestelltes Plattierelement 19 gebildet, welches in einer Halterung 20 lösbar aufgenommen ist und sich in Achsrichtung über die gesamte Walzenbreite 15 parallel zur Mantelfläche der Walze 1 bis 6 erstreckt. Die Halterung 20 des Plattierelementes 19 ist bevorzugt in einem im Gestell angeordneten Drehgelenk 21 beidseitig gelagert, vorzugsweise um die Achse des Drehgelenkes 21 schwenkbar gelagert.

In einer bevorzugten Ausbildung ist das Plattierelement 19 bzw. die Plattiereinrichtung 12 mittels wenigstens einer gestellseitig abgestützten, bevorzugt einstellbaren Druckfeder in Funktionsverbindung. Insbesondere das Plattierelement 19 ist bevorzugt durch eine Kraft F belastet. Alternativ sind statt der Druckfeder ein beispielsweise pneumatisch beaufschlagbarer Arbeitszylinder oder sonstige die Kraft F erzeugende Mittel einsetzbar. Ebenso ist je nach Anordnung das Plattierelement 19 durch Ausnutzung des Eigengewichtes mit der zugeordneten Walze 1 - 6 in Funktionsverbindung, ohne eine Abscherwirkung auf der Mantelfläche bzw. der Restfarbe (Restlack) zu erzeugen. In einer weiteren Ausbildung ist die Plattiereinrichtung 12 auch mit einem minimalen Abstand zur Mantelfläche der Walze 1 bis 6 angeordnet, um eine ebene Oberflächentopographie zu erzielen.

Das Plattierelement 19 endet mit seinem freien Ende bevorzugt auf einer Oberflächennormalen N (Tangentenpunkt bzw. Sekantenpunkt) der jeweils zugeordneten Walze 1 bis 6. In einer weiteren Ausbildung führt das Plattierelement 19 tangential in Drehrichtung der Walze 1 - 6 geringfügig über deren Mantelfläche hinaus, wobei ein Abreißen von Farbe bzw. Lack zu vermeiden ist.

Bevorzugt ist im vorliegenden Beispiel die erfindungsgemäße Plattiereinrichtung 12 zumindest der Farbkastenwalze 1 (z.B. Figur 2) benachbart zugeordnet, die beispielsweise mit einer Offsetdruckfarbe einfärbbar ist. Dabei ist die Plattiereinrichtung 12 in Drehrichtung der Farbkastenwalze 1 mit Achse 16 nach einer Kontaktzone 10 mit einer benachbarten Heberwalze 2 oder Filmwalze 6 und vor dem Farbdosiersystem 8 tangentenförmig anstellbar angeordnet. Diese Plattiereinrichtung 12 ebnet die unebene Oberflächentopograhie der auf der Mantelfläche der Farbkastenwalze 1 nach der Kontaktzone 10 von Heberwalze 2 bzw. Filmwalze 6 verbliebenen Restfarbe ein, bevor die Restfarbe mit der im Farbkasten 9 vorhandenen (neuen) Farbe und dem Farbdosiersystem 8 in erneuten Kontakt kommt.
Damit liegt in Drehrichtung der Farbkastenwalze 1 bereits vor dem Farbdosiersystem 8 eine geebnete Oberflächentopographie von Farbe auf der Mantelfläche der Farbkastenwalze 1 vor und ein möglicher Farbdurchzug im Bereich des Farbdosiersystemes 8 ist spürbar reduziert. Des weiteren ist bereits durch den Einsatz einer Plattiereinrichtung 12 an der Farbkastenwalze 1 eine mögliche Farbdichteschwankung auf dem Bedruckstoff deutlich reduzierbar. Die ebene Oberflächentopograhie führt wiederum zu stets gleichen Verhältnissen in einer Kontaktzone bei der Nachdosierung von Druckfarbe im Farbkasten 9 mit einem Farbdosiersystem 8 bzw. zu gleichen Farbspaltungsverhältnissen in einer Kontaktzone 10 zweier Walzen, beispielsweise von Farbkastenwalze 1 und Heberwalze 2.

Der Einsatz einer Plattiereinrichtung 12 ist nicht auf eine Farbkastenwalze 1 beschränkt. Vielmehr ist die Anordnung von Plattiereinrichtungen 12 auch an weiteren Walzen 2 - 6 des Farbwerkes realisierbar. Bevorzugt ist die Anordnung von weiteren Plattiereinrichtungen 12 (zusätzlich zu wenigstens einer Plattierungseinrichtung 12 an der Farbkastenwalze) bei Walzen 2- 6 des Farbwerkes realisierbar, die vom Plattenzylinder entfernter angeordnet sind. Dies deshalb, weil von diesen Walzen - beispielsweise im Bereich begrenzt durch die Film- oder Heberwalze 6,2 und die zweite Farbreiberwalze 5 - größere Schichtdicken übertragen werden und durch einzelne oder mehrere Plattiereinrichtungen 12 erzeugte ebene Oberflächentopographien am deutlichsten mögliche Farbdichteschwankungen auf dem Bedruckstoff reduzieren.
Unter diesem Aspekt ist neben der Anordnung der Plattiereinrichtung 12 an der Farbkastenwalze 1 zusätzlich eine Anordnung einer Plattiereinrichtung 12 beispielsweise an der Heberwalze 2 oder der Filmwalze 6 realisierbar. In Drehrichtung von Heber- bzw. Filmwalze 2,6 ist nach der Kontaktzone 10 mit der Farbkastenwalze 1 und vor der Kontaktzone 10 der nachfolgenden Farbwerkswalze 3 (erste Farbreiberwalze) bevorzugt tangential in Drehrichtung von Heber-/Filmwalze 2,6 eine weitere Plattiereinrichtung 12 anstellbar angeordnet.

In einer weiteren Ausbildung ist neben der Anordnung der Plattiereinrichtung 12 zumindest an der Farbkastenwalze 1 zusätzlich eine weitere Plattiereinrichtung 12 der Farbwerkswalze 3 zugeordnet und in Drehrichtung dieser Farbwerkswalze 3 nach der Kontaktzone 10 mit der Heberwalze 2 oder Filmwalze 6 und vor der Kontaktzone 10 wenigstens einer der Farbwerkswalze 3 nachgeordneten Walze, beispielsweise wenigstens einer Übertragwalze 4, des Farbwerkes bevorzugt tangentenförmig in Drehrichtung der Farbwerkswalze 3 anstellbar angeordnet.

In einer weiteren Ausbildung ist neben der Anordnung der Plattiereinrichtung 12 zumindest an der Farbkastenwalze 1 zusätzlich eine weitere Plattiereinrichtung 12 zumindest einer antreibbaren Walze, bevorzugt der zweiten Farbreiberwalze 5 des Farbwerkes zugeordnet. In Drehrichtung der Farbreiberwalze 5 nach deren Kontaktzone 10 mit einer unmittelbar benachbarten Walze, bevorzugt einer Übertragwalze 4, und bevorzugt vor der Kontaktzone 10 mit einer weiteren unmittelbar benachbarten Walze des Farbwerks ist in Drehrichtung der entsprechenden antreibbaren Farbreiberwalze 5 wenigstens eine weitere Plattiereinrichtung 12 bevorzugt tangentenförmig anstellbar angeordnet.

Die Wirkungsweise wird vorerst an der in Fig. 2 gezeigten Ausbildung erläutert. Im Farbkasten 9 befindet sich ein Vorrat an Druckfarbe, in den in Drehrichtung der Farbkastenwalze 1 diese eintaucht und eingefärbt wird. In der in Drehrichtung nachfolgenden Kontaktzone 10 erfolgt durch die Farbdosiereinrichtung 8 ein Abriss von Druckfarbe und die eingefärbte Farbkastenwalze 1 fördert die verbliebene Druckfarbe zur nächste Kontaktzone 10. Diese Kontaktzone 10 ist durch die Farbkastenwalze 1 und die Heberwalze 2 (alternativ die Filmwalze (6) gebildet. In dieser Kontaktzone 10 findet eine Farbspaltung statt, so dass eine Farbschicht 13 in definierter Schichtdicke als Restfarbe auf der Farbkastenwalze 1 verbleibt und ein Farbfilm definierter Schichtdicke auf die Heberwalze 2 bzw. Filmwalze 6 übertragen wird.

Nach der Kontaktzone 10 liegt gemäß Fig. 4a die Restfarbe (Farbschicht 13) als unebene Oberflächentopographie in Form von Farbspitzen, Farbkuppen 14 sowie Farbtälern 18 auf der Mantelfläche der Farbkastenwalze 1 vor. Fig. 4a zeigt diese Oberflächentopographie in Walzenbreite 15 mit einer ersten Schichtdicke h₁ und beispielsweise einer Farbzone 17. Die Farbkastenwalze 1 passiert nun in Drehrichtung die Plattiereinrichtung 12, welche die Formänderung (plastische Formgebung) der Farbspitzen, Farbkuppen 14 sowie der Farbtäler 18 bewirkt, und im Ergebnis liegt gemäß Fig. 4 eine relativ ebene Oberflächentopographie mit einer zweiten Schichtdicke h₂ vor. Dabei ist die Beziehung der Schichtdikken stets: h₁ > h₂. Das eingestellte Farbprofil mit beispielsweise der Farbzone 17 bleibt dabei im Wesentlichen erhalten.

Der erfindungsgemäße Gegenstand geht zusätzlich davon aus, dass in Drehrichtung einer eingefärbten Walze 1 - 6 vor einer Kontaktzone 10 in der ein Farbabriß bzw. eine Farbspaltung erfolgt die Farbe bzw. Restfarbe oder auch Lack auf der Mantelfläche dieser Walze(n) 1 - 6 mittels wenigstens einer Plattiereinrichtung 12 geebnet wird. Je nach Ausbildung des Farbwerkes ist damit auch vor der ersten Kontaktzone 10, in der eine Farbspaltung erfolgt, ein Einebnen der Farbe bzw. Restfarbe bzw. des Lackes durchführbar.

Beispielsweise ist dies gemäß Fig. 3 der Fall, wenn Farbe/Lack durch Abriss aus einem Vorratsbehälter einer Farbspendeeinrichtung 11, z.B. einer Farbkartusche, direkt auf die Mantelfläche der zugeordneten Walze, bevorzugt die Farbkastenwalze 1, zugeführt wird, d.h. die Farbkastenwalze 1 eingefärbt wird, und in Drehrichtung der Walze 1 sich ein Farbdosiersystem 8, in dem ein Abreißen von Farbe (Lack) erfolgt, anschließt. In dieser Ausbildung ist die Plattiereinrichtung 12 in Drehrichtung der Farbkastenwalze 1 nach der Farbspendeeinrichtung 11 und vor dem Farbdosiersystem 8 zur Farbkastenwalze 1 anstellbar angeordnet.
Weiterhin kann in Drehrichtung der eingefärbten Farbkastenwalze 1 (und/oder weiteren Walzen 2-5) nach der ersten Kontaktzone 10 in der ein Farbabriss bzw. eine Farbspaltung erfolgt die unebene Oberflächentopographie von Farbe bzw. Restfarbe (Lack, Restlack) auf der Mantelfläche dieser Farbkastenwalze 1 mittels Plattiereinrichtung 12 geebnet werden und anschließend die auf der Mantelfläche geebnete Oberflächentopographie einer zweiten Kontaktzone 10 zugeführt werden, in der ein Farbabriss (Lackabriss) bzw. eine erneute Farb-/ Lackspaltung erfolgt.

In Weiterbildung kann in Drehrichtung wenigstens einer eingefärbten Walze 1 - 6 nach der zweiten Kontaktzone 10 in der ein Farbabriss / eine Farbspaltung erfolgt und vor der ersten Kontaktzone 10 in der ein Farbabriss bzw. eine Farbspaltung erfolgt die Restfarbe bzw. der Restlack auf der Mantelfläche dieser Walze (1 - 6) geebnet werden.

Ist die Walze 1 - 6 mit mehreren Kontaktstellen 10 in denen ein Abreißen der Farbe bzw. des Lackes erfolgt in Kontakt, so sind der entsprechenden Walze 1 - 6 mindestens eine, bevorzugt auch mehrere Plattiereinrichtungen 12, in Drehrichtung der jeweiligen Walze 1 - 6 jeweils vor der nächsten Kontaktstelle 10 zuzuordnen.

Bei Anordnung wenigstens einer Plattiereinrichtung 12 im Bereich der Farbkastenwalze 1 in Drehrichtung vor dem Farbdosiersystem 8 kann die Plattiereinrichtung 12 auch in den Farbkasten 9 eintauchend angeordnet werden.

Das Plattiersystem 12 ist erfindungsgemäß an jeder Walze 1 - 6 an- und abstellbar angeordnet.

### [Bezugszeichenliste]

- 1: Farbkastenwalze
- 2: Heberwalze
- 3: Farbwerkswalze (erste Farbreiberwalze)
- 4: Übertragwalze
- 5: Zweite Farbreiberwalze
- 6: Filmwalze
- 7: Walzenzug
- 8: Farbdosiersystem
- 9: Farbkasten
- 10: Kontaktzone
- 11: Farbspendeeinrichtung
- 12: Plattiereinrichtung
- 13: Farbschicht
- 14: Farbspitze, Farbkuppe
- 15: Walzenbreite
- 16: Achse
- 17: Farbzone
- 18: Farbtal
- 19: Plattierelement
- 20: Halterung
- 21: Drehgelenk

- F: Kraft
- h₁: erste Schichtdicke
- h₂: zweite Schichtdicke
- N: Oberflächennormale

## Patentansprüche

1. Dosiervorrichtung zum Einfärben von Walzen in einer Druckmaschine mit wenigstens einem zu einem Platten- oder Formzylinder führenden Walzenzug (7), wobei eine Walze (1) mittels Farbe oder Lack aus einem Vorratsbehälter einfärbbar ist und dieser Walze (1) ein einstellbares Farbdosiersystem (8) zugeordnet ist,
**dadurch gekennzeichnet,**
**dass** in Drehrichtung einer Farbe oder Lack führenden Walze (1 bis 6), welche eine Farbkastenwalze (1), eine Heberwalze (2), eine Filmwalze (6), eine Übertragwalze (4), eine der Heber- oder Filmwalze (2,6) nachgeordnete Farbwerkwalze (3), eine Farbreiberwalze (5) ist, nach einer Kontaktzone, (10) in der ein Abreißen von Farbe/Lack oder eine Farb-/Lackspaltung erfolgt ist, eine Plattiereinrichtung (12) an die Mantelfläche dieser Walze (1 bis 6) parallel anstellbar angeordnet ist und dass mittels der Plattiereinrichtung (12) eine Formänderung der auf der Walze (1 bis 6) vorliegenden Farbe oder des Lackes erzielbar ist, so dass sich eine ebene Oberflächentopographie der Farbe oder des Lackes in einer definierten Schichtdicke ergibt.

2. Dosiervorrichtung nach Anspruch 1,
**dadurch gekennzeichnet,**
**dass** in Drehrichtung der Walze (1 bis 6) vor einer Kontaktzone (10) in der eine Farb-/Lackspaltung erfolgt eine Plattiereinrichtung (12) an die Mantelfläche der Walze (1 bis 6) parallel anstellbar angeordnet ist.

3. Dosiervorrichtung nach wenigstens Anspruch 1,
**dadurch gekennzeichnet,**
**dass** die Plattiereinrichtung (12) einer Farbkastenwalze (1) zugeordnet ist und zur Farbkastenwalze (1) nach der Kontaktzone (10) mit einer Heberwalze (2) oder einer Filmwalze (6) und vor einem Farbdosiersystem (8) in Drehrichtung der Farbkastenwalze (1) anstellbar angeordnet ist.

4. Dosiervorrichtung nach wenigstens Anspruch 1,
**dadurch gekennzeichnet,**
**dass** die Plattiereinrichtung (12) der Heberwalze (2) oder der Filmwalze (6) zugeordnet ist und in Drehrichtung von Heber-/Filmwalze (2,6) nach der Kontaktzone (10) mit der Farbkastenwalze (1) und vor der Kontaktzone (10) der nachgeordneten Farbwerkswalze (3) anstellbar angeordnet ist.

5. Dosiervorrichtung nach wenigstens Anspruch 1,
**dadurch gekennzeichnet,**
**dass** die Plattiereinrichtung (12) der Farbwerkswalze (3) zugeordnet ist und in Drehrichtung der Farbwerkswalze (3) nach der Kontaktzone (10) mit der Heberwalze (2) oder Filmwalze (6) und vor der Kontaktzone (10) einer unmittelbar der Farbwerkswalze (3) nachgeordneten Walze (4) des Walzenzuges (7) anstellbar angeordnet ist.

6. Dosiervorrichtung nach wenigstens Anspruch 1,
**dadurch gekennzeichnet,**
**dass** die Plattiereinrichtung (12) zumindest einer antreibbaren Walze (3,5) des Walzenzuges (7) zugeordnet ist und in Drehrichtung der Walze (3,5) nach der Kontaktzone (10) mit einer unmittelbar benachbarten Walze des Walzenzuges (7) und vor der Kontaktzone (10) mit einer weiteren unmittelbar benachbarten Walze des Walzenzuges (7) anstellbar angeordnet ist.

7. Dosiervorrichtung nach wenigstens Anspruch 1,
**dadurch gekennzeichnet,**
**dass** die Plattiereinrichtung (12) mittels einer Kraft (F) an die Mantelfläche der Walze (1 bis 6) anstellbar ist.

8. Dosiervorrichtung nach wenigstens Anspruch 1,
**dadurch gekennzeichnet,**
**dass** mittels der Plattiereinrichtung (12) eine gleichmäßige Flächenpressung über die Breite der Walze (1 bis 6) aufbringbar ist.

9. Dosiervorrichtung nach wenigstens Anspruch 1,
**dadurch gekennzeichnet,**
**dass** die Plattiereinrichtung (12) in Drehrichtung der Walze (1 bis 6) ein Plattierelement (19) aufweist, welches sich über die gesamte Walzenbreite (15) erstreckt und in einer Halterung (20) lösbar angeordnet ist.

10. Dosiervorrichtung nach wenigstens Anspruch 1 und 9,
**dadurch gekennzeichnet,**
**dass** die Halterung (20) in einem gestellfesten Drehgelenk (21) beidseitig gelagert ist.

11. Dosiervorrichtung nach wenigstens Anspruch 1 und 9,
**dadurch gekennzeichnet,**
**dass** das Plattierelement (19) mit einer gestellseitig abgestützen Druckfeder in Funktionsverbindung ist.

12. Dosiervorrichtung nach wenigstens Anspruch 1 und 9,
**dadurch gekennzeichnet,**
**dass** ein freies Ende des Plattierelementes (19) tangentenförmig oder sekantenförmig an der Mantelfläche der Walze (1 bis 6) in einem Tangenten- oder Sekantenpunkt endet.

13. Dosiervorrichtung nach wenigstens Anspruch 1 und 9,
**dadurch gekennzeichnet,**
**dass** ein freies Ende des Plattierelementes (19) in einem geringfügigen Abstand zur Mantelfläche der Walze (1 - 6) endet.

## Claims

1. Metering apparatus for inking rolls in a printing press, having at least one roll train (7) which leads to a plate or forme cylinder, it being possible to ink one roll (1) by means of ink or varnish from a reservoir vessel, and the said roll (1) being assigned an adjustable ink metering system (8), **characterized in that**, in the rotational direction of a roll (1 to 6) which carries ink or varnish and is an ink fountain roll (1), a ductor roll (2), a film roll (6), a transfer roll (4), an inking-unit roll (3) which is arranged behind the ductor or film roll (2, 6), or an ink distributor roll (5), after a contact zone (10) in which ink/varnish is torn off or ink/varnish splitting takes place, a flattening device (12) is arranged such that it can be set parallel against the circumferential surface of the said roll (1 to 6), and **in that** a shape change of the ink or of the varnish which is present on the roll (1 to 6) can be achieved by means of the flattening device (12), so that the result is a planar surface topography of the ink or of the varnish in a defined layer thickness.

2. Metering apparatus according to Claim 1, **characterized in that** a flattening device (12) is arranged such that it can be set parallel against the circumferential surface of the roll (1 to 6), in the rotational direction of the roll (1 to 6) in front of a contact zone (10), in which ink/varnish splitting takes place.

3. Metering apparatus according to at least Claim 1, **characterized in that** the flattening device (12) is assigned to an ink fountain roll (1) and is arranged such that it can be thrown on with respect to the ink fountain roll (1) after the contact zone (10) with a ductor roll (2) or a film roll (6) and in front of an ink metering system (8) in the rotational direction of the ink fountain roll (1).

4. Metering apparatus according to at least Claim 1, **characterized in that** the flattening device (12) is assigned to the ductor roll (2) or the film roll (6) and is arranged such that it can be thrown on, in the rotational direction of the ductor/film roll (2, 6), after the contact zone (10) with the ink fountain roll (1) and in front of the contact zone (10) of the inking-unit roll (3) arranged behind it.

5. Metering apparatus according to at least Claim 1, **characterized in that** the flattening device (12) is assigned to the inking-unit roll (3) and is arranged such that it can be thrown on, in the rotational direction of the inking-unit roll (3), after the contact zone (10) with the ductor roll (2) or film roll (6) and in front of the contact zone (10) of a roll (4) of the roll train (7) which is arranged immediately behind the inking-unit roll (3).

6. Metering apparatus according to at least Claim 1, **characterized in that** the flattening device (12) is assigned to at least one drivable roll (3, 5) of the roll train (7) and is arranged such that it can be thrown on, in the rotational direction of the roll (3, 5), after the contact zone (10) with a directly adjacent roll of the roll train (7) and in front of the contact zone (10) with a further directly adjacent roll of the roll train (7).

7. Metering apparatus according to at least Claim 1, **characterized in that** the flattening device (12) can be set against the circumferential surface of the roll (1 to 6) by means of a force (F).

8. Metering apparatus according to at least Claim 1, **characterized in that** a uniform surface pressure can be applied over the width of the roll (1 to 6) by means of the flattening device (12).

9. Metering apparatus according to at least Claim 1, **characterized in that**, in the rotational direction of the roll (1 to 6), the flattening device (12) has a flattening element (19) which extends over the entire roll width (15) and is arranged releasably in a holding device (20).

10. Metering apparatus according to at least Claims 1 and 9, **characterized in that** the holding device (20) is mounted on both sides in a rotary joint (21) which is fixed to the frame.

11. Metering apparatus according to at least Claims 1 and 9, **characterized in that** the flattening element (19) is functionally connected to a compression spring which is supported on the frame side.

12. Metering apparatus according to at least Claims 1 and 9, **characterized in that** a free end of the flattening element (19) ends in the form of a tangent or secant on the circumferential surface of the roll (1 to 6) at a tangent or secant point.

13. Metering apparatus according to at least Claims 1 and 9, **characterized in that** a free end of the flattening element (19) ends at a slight spacing from the circumferential surface of the roll (1 - 6).

## Revendications

1. Dispositif de dosage pour l'encrage de rouleaux dans une machine d'impression, comportant au moins un train de rouleaux (7) menant à un cylindre à plaque ou à forme, un rouleau (1) pouvant être encré au moyen d'encre ou de peinture à partir d'un réservoir de réserve et un système réglable de dosage de couleur (8) étant associé à ce rouleau (1),
**caractérisé en ce que**,
dans le sens de rotation d'un rouleau conduisant de l'encre ou de la peinture (1 à 6), qui est un rouleau à compartiment d'encre (1), un rouleau à siphon (2), un rouleau à film (6), un rouleau de transfert (4), un rouleau encreur (3) associé au rouleau à siphon ou à film (2, 6), ou un rouleau broyeur de couleur (5), en aval d'une zone de contact (10) dans laquelle a eu lieu un détachement d'encre, de peinture ou un dépôt d'encre/de peinture, est disposé un dispositif de placage (12), réglable en parallèle, sur la surface de chemise de ce rouleau (1 à 6) et qu'au moyen du dispositif de placage (12), on peut réaliser une modification de forme de l'encre ou de la peinture se trouvant sur le rouleau (1 à 6), de sorte qu'on obtient une topographie surfacique plane de l'encre ou de la peinture dans une épaisseur de couche définie.

2. Dispositif de dosage selon la revendication 1,
**caractérisé en ce que**,
dans le sens de rotation du cylindre (1 à 6), en amont d'une zone de contact (10) où a lieu un dépôt d'encre/de peinture, est disposé un dispositif de placage (12), réglable en parallèle, sur la surface de chemise de ce rouleau (1 à 6).

3. Dispositif de dosage selon au moins la revendication 1,
**caractérisé en ce que**,
le dispositif de placage (12) est associé à un rouleau à compartiment d'encre (1) et est disposé de manière réglable par rapport au rouleau à compartiment d'encre (1) en aval de la zone de contact (10) avec un rouleau à siphon (2) ou un rouleau à film (6) et en amont d'un système de dosage de couleur (8) dans le sens de rotation du rouleau à compartiment d'encre (1).

4. Dispositif de dosage selon au moins la revendication 1,
**caractérisé en ce que**,
le dispositif de placage (12) est associé au rouleau à siphon (2) ou au rouleau à film (6) et est disposé de manière réglable dans le sens de rotation du rouleau à siphon/film (2, 6) en aval de la zone de contact (20) avec le rouleau à compartiment d'encre (1) et en amont de la zone de contact (10) du compartiment d'encre monté en aval (3).

5. Dispositif de dosage selon au moins la revendication 1,
**caractérisé en ce que**,
le dispositif de placage (12) est associé au rouleau à compartiment d'encre (3) et est disposé de manière réglable dans le sens de rotation du rouleau encreur (3) en aval de la zone de contact (10) avec le rouleau à siphon (2) ou le rouleau à film (6) et en amont de la zone de contact (10) d'un rouleau (4) monté directement en aval du rouleau encreur (3) du train de rouleaux (7).

6. Dispositif de dosage selon au moins la revendication 1,
**caractérisé en ce que**,
le dispositif de placage (12) est associé à au moins un rouleau motorisé (3, 5) du train de rouleaux (7) et est disposé de manière réglable dans le sens de rotation du rouleau (3, 5) en aval de la zone de contact (10) avec un rouleau directement voisin du train de rouleaux (7) et en amont de la zone de contact (10) avec un autre rouleau directement voisin du train de rouleaux (7) .

7. Dispositif de dosage selon au moins la revendication 1,
**caractérisé en ce que**,
le dispositif de placage (12) est réglable au moyen d'une force (F) appliquée sur la surface de chemise du rouleau (1 à 6).

8. Dispositif de dosage selon au moins la revendication 1,
**caractérisé en ce que**,
au moyen du dispositif de placage (12), on peut appliquer une pression surfacique régulière sur la largeur du rouleau (1 à 6).

9. Dispositif de dosage selon au moins la revendication 1,
**caractérisé en ce que**,
le dispositif de placage (12) présente, dans le sens de rotation du rouleau (1 à 6), un élément de placage (19) qui s'étend sur toute la largeur du rouleau (15) et est disposé de manière dissociable dans une fixation (20).

10. Dispositif de dosage selon au moins les revendications 1 et 9,
**caractérisé en ce que**,
la fixation (20) s'appuie des deux côtés dans un joint rotatif disposé fixement sur le châssis (21).

11. Dispositif de dosage selon au moins les revendications 1 et 9,
**caractérisé en ce que**,
l'élément de placage (19) est en liaison fonctionnelle avec un ressort de compression s'appuyant du côté du châssis.

12. Dispositif de dosage selon au moins les revendications 1 et 9,
**caractérisé en ce que**
une extrémité libre de l'élément de placage (19) se termine en forme de tangente ou de sécante sur la surface de chemise du rouleau (1 à 6) à un point de tangente ou de sécante.

13. Dispositif de dosage selon au moins les revendications 1 et 9,
**caractérisé en ce que**
une extrémité libre de l'élément de placage (19) se termine à faible distance de la surface de chemise du rouleau (1 à 6).
